# FASCICULE DE BREVET EUROPEEN

(11) **EP 0 445 632 B1**
(45) Date de publication et mention de la délivrance du brevet: **20.07.1994**
(21) Numéro de dépôt: 91102881.9
(22) Date de dépôt: 27.02.1991
(51) Int. Cl.: G10D 3/18

(54) **Support à l'épaule pour violon**
Schulterstütze für eine Violine
Violin shoulder rest

(30) Priorité: 02.03.1990 FR 9002771
(43) Date de publication de la demande: 11.09.1991
(73) Titulaire: Roulet, Paul-Antoine, CH-2016 Cortaillod (CH)
(72) Inventeur: Roulet, Paul-Antoine, CH-2016 Cortaillod (CH)
(74) Mandataire: Caron, Gérard

(56) Documents cités:
- EP-A- 0 287 520
- CH-A- 277 350
- GB-A- 2 052 828
- US-A- 4 212 222

## Description

La présente invention concerne un support à l'épaule pour violon, qui comprend notamment une pièce d'appui, destinée à reposer contre l'épaule du violoniste, cette pièce d'appui étant fixée à un bras de manière rigide, mais de façon à pouvoir en régler, d'une part, l 'inclinaison et l'angle par rapport à ce bras, et, d'autre part, la position le long dudit bras, ce dernier étant lui-même fixé rigidement à la base de la mentonnière, qui se trouve sous le violon.

Un support de ce type est décrit dans le brevet US-A-4 212 222. Dans ce cas, le bras qui supporte la pièce d'appui présente une surface cylindrique convexe tournée vers le bas. A cette surface s'ajustent deux pièces de serrage complémentaires à cette surface cylindrique, l'ensemble étant maintenu par une vis et un écrou uniques. Cette construction conduit à un réglage malcommode pour le violoniste, car il ne pourra régler la position de l'appui en rotation par rapport à l'axe de la vis, qu'en faisant tourner cet appui lui-même. En outre, le réglage en rotation est indépendant des autres réglages et notamment de l'inclinaison de l'appui.

Un autre inconvénient de ce support connu est qu'un choc intempestif sur la pièce d'appui desserre l'écrou ce qui fait perdre le réglage et oblige le violoniste à renouveler cette opération. Or, un tel choc peut être imprimé à l'appui au cours de l'exécution d'un morceau, ce qui est naturellement tout à fait inacceptable.

L'invention a pour but de remédier aux inconvénients du support décrit dans ce document antérieur.

L'invention a donc pour objet un support à l'épaule pour violon, comprenant une pièce d'appui, destinée à reposer contre l'épaule du violoniste, cette pièce d'appui étant fixée à un bras de manière rigide, mais de façon à pouvoir en régler, d'une part, l'inclinaison et l'angle par rapport à ce bras, et, d'autre part, la position le long dudit bras, ce dernier étant lui-même fixé rigidement à la base de la mentonnière, qui se trouve sous le violon, support dans lequel une seule vis à tête solidarise rigidement la pièce d'appui audit bras dans la position réglée aussi bien le long du bras qu'en inclinaison transversalement à ce bras, ladite vis à tête passant à travers une première pièce de serrage, ladite pièce d'appui, une deuxième pièce de serrage et ledit bras, pour s'engager dans une troisième pièce de serrage en comprimant ainsi entre eux le bras, la pièce d'appui et les première et deuxième pièces de serrage, ce support étant caractérisé en ce que les première et deuxième pièces de serrage ont des surfaces complémentaires au moins approximativement en forme de calotte sphérique, respectivement convexe et concave, et en ce que la pièce d'appui présente une partie en forme approximative de coquille sphérique prise entre les première et deuxième pièces de serrage.

Grâce à ces caractéristiques, on obtient que l'appui peut être placé dans n'importe quelle position d'un seul mouvement d'où une opération de réglage particulièrement commode pour l'utilisateur.

D'après le brevet CH-A-277 350, on connaît un autre appui à l'épaule qui comporte également de nombreux inconvénients qui se retrouvent d'ailleurs en partie dans le support décrit dans le brevet américain précité. Dans ce cas, l'extrémité du bras à bords parallèles, mais de section trapézoïdale est simplement engagée dans une entrée en queue d'aronde de la base de la mentonnière. S'il est éventuellement possible d'ajuster l'extrémité du bras de profil trapézoïdal à l'entrée en queue d'aronde de la mentonnière, tout au moins au début, il ne faut pas oublier que le support à l'épaule doit être séparé du violon, c'est-à-dire que le bras doit être retiré de la mentonnière après chaque exécution pour permettre le rangement du violon dans son étui, puisque ledit bras doit être remis en place dans l'entrée de la base de la mentonnière pour chaque nouvelle exécution. Or, la répétition de ces manoeuvres produit immanquablement une usure par frottement des pièces en contact qui peut aller jusqu'à rendre tout à fait aléatoire la fixation du bras à la base de la mentonnière. Auparavant, l'usure en question produit un jeu progressif du bras dans la mentonnière qui engendre des bruits incongrus pendant les exécutions, ce qu'un violoniste ne saurait se permettre pendant un concert.

D'autres inconvénients de ce support connu du brevet CH-A-277 350 résultent de la vis prévue pour bloquer la pièce d'appui dans l'inclinaison voulue par rapport au bras. Située entre la pièce d'appui et le violon, elle a pour effet, par sa longueur, d'éloigner exagérément la pièce d'appui du violon. De plus, par suite d'une pression accidentelle violente, par exemple entre la mentonnière et la pièce d'appui, la tête de la vis en question risque d'endommager gravement la caisse du violon. Enfin, dans la position choisie, l'accès de la tête de cette vis est malaisé, ce qui rend un blocage convenable difficile. Le réglage de l'écart entre la pièce d'appui et l'extrémité du violon s'opère à l'aide d'une autre vis d'accès encore plus malaisé.

Le support décrit dans le brevet suisse cité possède encore deux écrous de réglage engagés sur un manchon fileté entourant la vis de blocage de l'inclinaison de la pièce d'appui. Le moindre jeu dudit manchon autour de la vis de blocage, ainsi qu'un serrage insuffisant des deux écrous de réglage, constituent d'autres sources de bruits incongrus inacceptables pour un violoniste pendant un concert.

Le réglage de ce support connu se révèle ainsi laborieux, malaisé et insatisfaisant. De plus, comme dans le cas du brevet US-A-4 212 222, les vis et écrous destinés à bloquer la pièce d'appui dans la position réglée peuvent se desserrer accidentellement en cours d'exécution avec des effets qui peuvent être fort désagréables.

Des essais effectués sur le support suivant l'invention ont montré qu'une inclinaison de la pièce d'appui par rapport au bras de l'ordre de 15°, aussi bien en sens longitudinal, en se rapprochant du cordier du violon, qu'en sens transversal, en éloignant la pièce d'appui de la caisse du violon en direction de la corde de mi donnait satisfaction aux violonistes à peu de choses près. Il est donc recommandé de donner d'emblée ces inclinaisons standard à la pièce d'appui par rapport audit bras lorsque les surfaces complémentaires des première et deuxième pièces de serrage ainsi que la partie en forme de coquille de la pièce d'appui sont dans une position correspondant à une position moyenne, car c'est à partir de cette position que l'inclinaison de la pièce d'appui peut être modifiée dans la plus grande mesure dans n'importe quelle direction, ce qui est amplement suffisant pour satisfaire les besoins de tous les violonistes.

La base de la mentonnière, qui prend appui sous le violon, est habituellement reliée à la mentonnière proprement dite, qui repose sur le violon, par deux montants. Or, il y a de nombreux violonistes qui disposent ces deux montants au milieu de l'extrémité du violon, soit de part et d'autre du bouton du cordier. Il y a cependant des violonistes qui disposent les deux montants de fixation de la mentonnière latéralement, tous les deux à gauche du bouton du cordier, c'est-à-dire du côté de la corde de sol. Pour que le support selon l'invention puisse être utilisé dans ces deux cas, la vis à tête, qui fixe la pièce d'appui au bras du support, traverse avantageusement la pièce d'appui en un point excentré, qui est donc situé à des distances des extrémités de la pièce d'appui, qui sont inégales. Par rapport à une position de la pièce d'appui relative au bras du support, qui convient à une mentonnière centrale, il suffit ainsi de tourner la pièce d'appui de 180° par rapport au bras pour rendre le support selon l'invention également utilisable avec une mentonnière latérale.

Afin d'assurer les inclinaisons mentionnées de la pièce d'appui par rapport au bras du support, il est apparu que le plus simple était de faire varier progressivement l'épaisseur de la deuxième pièce de serrage autour de son axe. Si cela complique quelque peu l'usinage de cette pièce de serrage à partir d'un plot de métal, il est en revanche très aisé de la mouler en matière synthétique suffisamment dure.

Le réglage de la position de la pièce d'appui le long du bras du support peut être assuré très facilement. Il suffit, en effet, d'aménager une fente longitudinale dans le bras du support de manière que la vis de fixation de la pièce d'appui à ce bras puisse traverser cette fente. Cela permet alors de déplacer aisément cette vis ainsi que les pièces de serrage et la pièce d'appui le long du bras et de fixer la pièce d'appui dans n'importe quelle position compatible avec la longueur de la fente aménagée dans le bras.

Il est également très facile d'empêcher la vis de fixation de la pièce d'appui au bras du support de se desserrer intempestivement. Pour cela, il suffit d'immobiliser les pièces de serrage en rotation. Cela peut être réalisé par exemple en emboîtant l'une dans l'autre des parties prismatiques des première et deuxième pièces de serrage et en pourvoyant les deuxième et troisième pièces de serrage de paires d'ergots diamétraux, qui s'engagent dans la fente longitudinale du bras en s'immobilisant en rotation. Ainsi, même si la pièce d'appui subit accidentellement un choc qui en déplace l'orientation par rapport au bras du support, ce déplacement de la pièce d'appui n'a aucune influence sur sa vis de fixation au bras, puisque cette vis et les trois pièces de serrage sont solidaires du bras.

Il est enfin possible de fixer rigidement, de façon absolument exempte de tout bruit incongru, le bras du support à la base de la mentonnière. Dans ce but, l'extrémité libre du bras peut être conformée et introduite dans une entrée en queue d'aronde de la base de la mentonnière comme dans le cas connu, mentionné ci-dessus, mais en prévoyant un certain jeu du bras dans l'entrée de la base de la mentonnière et en ajoutant une vis engagée dans le bras et dont l'extrémité appuie contre la base de la mentonnière pour appliquer fortement, dans une direction perpendiculaire à la base de la mentonnière et au bras, les faces inclinées du bras contre celles de l'entrée en queue d'aronde de la base de la mentonnière. Cette vis peut être actionnée directement à l'aide d'un outil approprié (clé, tournevis). Il est toutefois préférable pour le violoniste, qui doit actionner la vis en question avant et après chaque exécution, de fixer une languette de manoeuvre à l'extrémité de la vis qui fait saillie du bras, cette languette étant exactement superposée au bras, quand la vis est serrée à fond.

Une forme d'exécution du support selon l'invention est représentée schématiquement et à simple titre d'exemple aux dessins annexés, dans lesquels :
- la figure 1 est une vue en élévation, partiellement coupée, du support fixé à un violon, en position de service;
- la figure 2 est une vue des éléments de la figure 1 depuis la gauche de cette figure;
- la figure 3 est une vue en perspective éclatée des éléments du support;
- la figure 4 est une coupe longitudinale par rapport au violon d'un détail, à plus grande échelle;
- la figure 5 est une vue en élévation d'une pièce de la figure 4;
- la figure 6 est une vue en plan de la pièce de la figure 5; et
- la figure 7 est une vue partielle en élévation du support monté, avec des parties coupées dans le sens transversal par rapport au violon.

Le support représenté est composé essentiellement d'une pièce d'appui 1, qui est fixée de manière réglable à un bras 2. En service, celui-ci est lui-même fixé à la base 3 d'une mentonnière 4 (figures 1 et 2). La pièce 1 occupe une position transversale par rapport à la caisse 5 du violon. Elle est destinée à s'appliquer intimement contre l'épaule du violoniste de façon que le violon soit tenu uniquement par pincement entre le menton et l'épaule du violoniste, sans contribution aucune de sa main gauche, qui est ainsi tout à fait libre de sauter d'une position à l'autre, le long des cordes du violon.

La pièce 1 est composée d'une plaque de base 6 en matière rigide, de préférence en acier. Elle pourrait toutefois aussi être faite en matière synthétique dure. Elle est garnie d'un coussin 7 en matière souple plus ou moins épais. La pièce 1 est étroite. Sa longueur est voisine de la largeur du violon. Cette pièce 1 peut être rectiligne. De préférence, on lui donne cependant une forme de "S", en en repliant légèrement les extrémités, pour qu'elle épouse au mieux la forme du corps du violoniste.

La fixation de la pièce 1 au bras 2 est représentée en détail aux figures 4 et 7. Elle est réalisée à l'aide d'une vis 8 et de trois pièces de serrage 9, 10, 11. La première pièce de serrage 9 a une surface 12 en forme générale de calotte sphérique convexe. Elle est logée au sein de la pièce 1, entre une partie emboutie 13 de la plaque 6 et le coussin 7.

La deuxième pièce de serrage 10 est logée entre le bras 2 et la partie 13 de la plaque 6. Elle est représentée pour elle-même, en élévation et en plan aux figures 5 et 6. Elle présente une section cylindrique 14 et deux sections tronconiques 15a et 15b (voir aussi figure 7). L'épaisseur de la section 15a varie progressivement autour de l'axe de cette pièce 10, comme le montre la figure 4. La face 16 de la section 14 est en forme générale de calotte sphérique conçue de manière à correspondre à la surface 12 de la pièce 9.

La section tronconique 15b coiffe la section tronconique 15a, la traverse et empiète même sur une partie de la section cylindrique, comme le montre la figure 7. L'épaisseur de la section tronconique 15b varie également autour de l'axe de la deuxième pièce de serrage. La section tronconique 15a a pour effet de produire une inclinaison de l'axe des pièces de serrage 9, 10, 11 qui, par rapport à une perpendiculaire au bras 2 est de l'ordre de 15° en direction du cordier du violon, c'est-à-dire dans le sens longitudinal. Quant à la section 15b, elle a principalement pour effet de produire une inclinaison, aussi de l'ordre de 15°, qui éloigne la pièce 1 de la caisse 5 du violon en direction de la corde de mi.

La partie emboutie 13 de la plaque 6 est en forme générale de coquille sphérique. Elle est pincée entre la surface 12 de la première pièce de serrage et la face 16 de la deuxième pièce de serrage. Grâce aux formes de la surface 12, de la face 16 et de la coquille 13, cette dernière peut pivoter à l'instar d'une rotule par rapport aux première et deuxième pièces de serrage 9, 10. La pièce 1 suit, bien sûr, les mouvements de la coquille 13. L'amplitude de ces mouvements n'est pas très grande. A partir de la position représentée aux figures 4 et 7, elle est cependant la même dans toutes les directions. Elle suffit ainsi amplement aux besoins de réglage des violonistes.

La deuxième pièce de réglage 10 présente une ouverture prismatique 17, dont le profil est de préférence carré. Cette ouverture 17 reçoit une saillie correspondante 18 de la première pièce de serrage 9, de sorte que les première et deuxième pièces de serrage 9, 10 sont rigoureusement solidaires l'une de l'autre en rotation.

Sur sa face plane 19, opposée à la face sphérique concave 16, la deuxième pièce de serrage présente enfin une paire d'ergots 20, diamétralement opposés l'un à l'autre. La hauteur de ces ergots 20 est approximativement égale à la moitié de l'épaisseur du bras 2. Leur largeur est égale à celle d'une fente longitudinale 21, pratiquée au milieu de la largeur du bras 2. La deuxième pièce de serrage 10 a sa face plane qui repose contre le bras 2 et les ergots 20 qui plongent dans la fente 21. Par cet agencement, le bras 2 immobilise en rotation les première et deuxième pièces de serrage 9, 10.

La troisième pièce de serrage 11 est située de l'autre côté du bras 2, par rapport à la deuxième pièce de serrage 10. Elle repose aussi contre le bras 2 par une face plane 22 et elle présente également une paire d'ergots 23 diamétralement opposés, identiques aux ergots 20. Ils entrent aussi dans la fente 21, en immobilisant la troisième pièce de serrage 11 en rotation, comme les deux autres. Une partie 24 de la troisième pièce de serrage est aussi emboîtée dans l'ouverture 17 de la deuxième pièce de serrage. Il ressort de l'agencement décrit que les trois pièces de serrage 9, 10, 11 sont rigoureusement empêchées de tourner par le bras 2.

L'ensemble des trois pièces de serrage 9, 10, 11 et de la pièce d'appui 1 est fixé au bras 2 par une vis 25 à tête imbus 26. La tête 26 prend appui sur une collerette 27 de la première pièce de serrage 9. La vis 25 traverse une ouverture 28 de la coquille 13, une forure 29 à travers la saillie 18 de la première pièce de serrage 9, l'ouverture 17 de la deuxième pièce de serrage et la fente longitudinale 21 du bras 2, pour s'engager finalement dans la troisième pièce de serrage 11. Lorsque la vis 25 est serrée, la coquille 13 et avec elle la pièce d'appui 1 est fortement pincée, donc immobilisée entre les première et deuxième pièces de serrage, avec l'inclinaison et l'angle réglés par rapport au bras 2. A partir de la position standard de la pièce d'appui 1 par rapport au bras 2, qui est représentée dans les figures 4 et 7, les réglages nécessaires de l'inclinaison de la pièce d'appui, sont de très faible amplitude. On remarquera aussi que dans la position standard décrite, l'ouverture 28 de la coquille sphérique 13 est symétrique par rapport à l'axe de la vis 25, la pièce d'appui se trouvant ainsi dans une position moyenne.

Comme seuls la vis 25 et les ergots 20, 23 sont engagés dans la fente 21 du bras 2, les trois pièces de serrage 9, 10, 11 peuvent évidemment être déplacées avec la pièce d'appui le long de cette fente 21, lorsque la vis 25 est quelque peu desserrée. La même vis 25 sert ainsi à fixer la pièce d'appui 1 par rapport au bras 2 dans l'inclinaison voulue, à l'angle voulu et à la distance désirée de la base 3 de la mentonnière 4. La vis 25 peut être actionnée à l'aide d'une tige prismatique, adaptée à la forme de la creusure 30 de la tête 26 de la vis 25, cette tige étant engagée à travers un trou 31 du coussin 7.

En pratique, un violoniste règle la position, l'angle et l'inclinaison de la pièce d'appui 1 une fois pour toutes. Cela peut donc se faire chez le luthier qui vend les appareils selon l'invention. Lorsque la vis 25 a été serrée à fond, elle ne risque plus de se dévisser, même si la pièce d'appui 1 est déplacée par suite d'un choc, puisque la vis n'est en contact qu'avec les première et troisième pièces de serrage, que le bras 2 empêche rigoureusement de tourner.

La base 3 de la mentonnière 4 est venue de fabrication avec deux bras 32, dont les extrémités sont filetées (figure 3). La mentonnière 4 proprement dite porte aussi deux bras similaires 33 (figure 2). Des manchons taraudés 34 sont engagés sur les filets correspondants des bras 32 et 33 afin de pincer fortement le violon entre le bras 3 de la mentonnière et la mentonnière 4 proprement dite, afin de fixer solidement cette dernière à la caisse 5 du violon. Les bras 32, 33 et les manchons 34 forment ainsi une paire de montants 35.

Beaucoup de violonistes jouent avec une mentonnière centrale, c'est-à-dire une mentonnière dont les montants 35 se trouvent de part et d'autre du bouton 36 du cordier 37, comme le montre la figure 2. Il y a cependant des violonistes qui veulent une mentonnière latérale, c'est-à-dire une mentonnière dont les deux montants 25 sont du même côté du cordier vers la corde de sol. Dans ces deux cas, le même support est utilisable. Pour cela, les trois pièces de serrage 9, 10, 11, la vis 25 et le trou 31 ne sont pas au milieu de la longueur de la pièce d'appui 1, mais excentrés. Par rapport au cas de la mentonnière centrale (figure 2), il suffit de tourner la pièce d'appui de 180° relativement au bras 2, pour rendre le support décrit utilisable avec une mentonnière latérale.

La figure 3 représente, en perspective éclatée, les pièces qui servent à fixer la pièce d'appui 1 au bras 2. Il convient toutefois de rappeler que la première pièce de serrage 9 est posée sur la coquille sphérique 13 avant de fixer le coussin 7 à la plaque 6 du bras 2. La figure 3 montre aussi les détails de la fixation de ce bras 2 à la base 3 de la mentonnière 4. Pour cela, les flancs 38 de l'extrémité 39 du bras 2 sont inclinés et la base 3 de la mentonnière présente une entrée en queue d'aronde 40. L'extrémité 39 du bras 2 est engagée avec jeu dans l'entrée 40. Une vis 41 est engagée dans un taraudage de l'extrémité 39 du bras 2. En appuyant contre la base 3 de la mentonnière, cette vis 41 presse fortement les flancs 38 du bras 2 contre ceux de l'entrée 40, ce qui constitue une fixation rigide, qui ne produit aucun bruit incongru.

Cette fixation du bras 2 à la base 3 de la mentonnière doit être actionnée par le violoniste avant et après chaque exécution, car pour ranger le violon dans son étui, le support selon l'invention doit en être enlevé. Pour que le violoniste ne soit pas astreint à porter une clé spéciale ou un tournevis pour actionner la vis 41 et la manipuler, une languette 42 est fixée à demeure à l'extrémité 43 de la vis 41, qui fait saillie du bras 2. Il suffit d'actionner la languette 42 pour serrer et desserrer la vis 41. Pour simplifier encore davantage ce dispositif de fixation du bras 2 à la base 3 de la mentonnière, il est agencé de façon que la languette 42 soit exactement superposée au bras 2, quand la vis 41 est serrée à fond.

## Revendications

1. Support à l'épaule pour violon, comprenant une pièce d'appui (1), destinée à reposer contre l'épaule du violoniste, cette pièce d'appui étant fixée à un bras (2) de manière rigide, mais de façon à pouvoir en régler, d'une part, l'inclinaison et l'angle par rapport à ce bras, et, d'autre part, la position le long dudit bras, ce dernier étant lui-même fixé rigidement à la base de la mentonnière (4), qui se trouve sous le violon, support dans lequel une seule vis à tête (25) solidarise rigidement la pièce d'appui (1) audit bras (2) dans la position réglée aussi bien le long du bras qu'en inclinaison transversalement à ce bras, ladite vis à tête (25) passant à travers une première pièce de serrage (9), ladite pièce d'appui (1), une deuxième pièce de serrage (10) et ledit bras (2), pour s'engager dans une troisième pièce de serrage (11) en comprimant ainsi entre eux le bras, la pièce d'appui et les première et deuxième pièces de serrage (9, 10), ce support étant caractérisé en ce que les première et deuxième pièces de serrage (9, 10) ont des surfaces complémentaires au moins approximativement en forme de calotte sphérique, respectivement convexe et concave, et en ce que la pièce d'appui (1) présente une partie en forme approximative de coquille sphérique prise entre les première et deuxième pièces de serrage (9, 10).

2. Support selon la revendication 1, caractérisé en ce que la tête de ladite vis (25) s'appuie sur ladite première pièce d'appui.

3. Support selon la revendication 1, caractérisé en ce que dans la position concentrique desdites surfaces complémentaires des première et deuxième pièces de serrage (9, 10) et de la partie en forme de coquille de la pièce d'appui (1), cette dernière est inclinée par rapport audit bras (2), d'une part, dans le sens longitudinal du violon en se rapprochant de son cordier, et, d'autre part, en sens transversal, en s'éloignant du violon en direction de la corde de mi.

4. Support selon la revendication 1, 2 ou 3, caractérisé en ce que ladite vis à tête (25) traverse la pièce d'appui (1) en un point situé à inégales distances des extrémités de cette pièce d'appui.

5. Support selon la revendication 3, caractérisé en ce que lesdites inclinaisons sont de l'ordre de 15°.

6. Support selon la revendication 3, 4 ou 5, caractérisé en ce que l'épaisseur de la deuxième pièce de serrage (10) varie progressivement autour de l'axe de cette pièce, afin d'assurer les inclinaisons de la pièce d'appui par rapport audit bras (2).

7. Support selon l'une des revendications précédentes, caractérisé en ce que le réglage de la position de ladite pièce d'appui (1) le long dudit bras (2) est assuré par le fait que ladite vis (25) traverse une fente longitudinale (21) dudit bras (2), dont elle peut occuper n'importe quelle position, avec les pièces de serrage (9, 10, 11) et ladite pièce d'appui (1).

8. Support selon l'une des revendications précédentes, caractérisé en ce que les pièces de serrage (9, 10, 11) sont immobilisées en rotation par le fait que des parties non circulaires (17, 18, 20, 23) de ces pièces sont emboîtées, d'une part, l'une dans l'autre, et, d'autre part, dans une fente (21) dudit bras (2).

9. Support selon la revendication 8, caractérisé en ce que lesdites parties non circulaires (17, 18, 20, 23) desdites pièces de serrage (9, 10, 11) sont constituées, sur les deuxième et troisième pièces de serrage (10, 11), par une paire d'ergots diamétraux (20, 23), qui s'engagent dans ladite fente longitudinale (21) du bras (2) en s'immobilisant en rotation, et sur les première et deuxième pièces de serrage (9, 10), par des parties prismatiques (17, 18) qui s'emboîtent l'une dans l'autre.

10. Support selon l'une des revendications précédentes, caractérisé en ce que l'extrémité (39) dudit bras (2), opposée à la pièce d'appui, a des bords (38) parallèles entre eux mais inclinés, en ce que la fixation du bras à la base (3) de la mentonnière (4) est assurée par une vis (41) engagée dans ledit bras (2) et dont l'extrémité appuie contre le fond de ladite entrée de la base de la mentonnière pour appliquer fortement, dans une direction perpendiculaire à la base (3) de la mentonnière (4) et audit bras (2), les faces inclinées (38) de l'extrémité du bras contre celles de l'entrée en queue d'aronde (40) de la base de la mentonnière (4).

## Patentansprüche

1. Schulterstütze für Violine, umfassend ein Auflagestück (1), dazu bestimmt, sich an der Schulter des Geigers abzustützen, welches Auflagestück an einem Arm (2) starr, jedoch hinsichtlich einerseits der Neigung und des Winkels relativ zu diesem Arm und andererseits hinsichtlich der Position längs dieses Armes einstellbar befestigt ist, welcher letztere seinerseits starr an der Basis der Kinnstütze (4) befestigt ist, welche Basis sich unter der Violine befindet, bei welcher Schulterstütze eine einzige Kopfschraube (25) starr das Auflagestück (1) an dem Arm (2) in der eingestellten Position sowohl längs des Armes wie auch hinsichtlich der Schrägstellung quer zu diesem Arm verbindet, welche Kopfschraube (25) ein erstes Spannstück (9), das Auflagestück (1), ein zweites Spannstück (10) und den Arm (2) durchsetzt, um in ein drittes Spannstück (11) einzugreifen unter Kompression zwischen dem Arm, dem Auflagestück und dem ersten und dem zweiten Spannstück (9, 10), welche Schulterstütze dadurch gekennzeichnet ist, daß das erste und zweite Spannstück (9, 10) zueinander komplementäre, mindestens annähernd kugelkalottenförmige konvexe bzw. konkave Oberflächen aufweisen und daß das Auflagestück (1 ) eine Partie in annähernder sphärischer Schalenform besitzt, eingespannt zwischen dem ersten und dem zweiten Spannstück (9, 10).

2. Schulterstütze nach Anspruch 1, dadurch gekennzeichnet, daß der Kopf der Schraube (25) sich auf dem ersten Spannstück abstützt.

3. Schulterstütze nach Anspruch 1, dadurch gekennzeichnet, daß in der konzentrischen Position der komplementären Oberflächen des ersten und des zweiten Spannstücks (9, 10) und der schalenförmigen Partie des Auflagestücks (1) dieses letztere schrägsteht relativ zu dem Arm (2), einerseits in Längsrichtung der Violine unter Annäherung an ihren Seitenhalter und andererseits in Querrichtung, wobei es sich von der Violine in Richtung der E-Seite entfernt.

4. Schulterstütze nach Anspruch 1, 2 oder 3, dadurch gekennzeichnet, daß die Kopfschraube (25) das Auflagestück (1) an einer Stelle durchsetzt, die ungleiche Abstände von den Enden des Auflagestücks besitzt.

5. Schulterstütze nach Anspruch 3, dadurch gekennzeichnet, daß die Schräglagen in der Größenordnung von 15° sind.

6. Schulterstütze nach Anspruch 3, 4 oder 5, dadurch gekennzeichnet, daß die Dicke des zweiten Spannstücks (10) sich progressiv um die Achse dieses Stückes verändert, um die Schrägstellungen des Auflagestücks relativ zu dem Arm (2) sicherzustellen.

7. Schulterstütze nach einem der vorangehenden Ansprüche, dadurch gekenzeichnet, daß die Einstellung der Position des Auflagestücks (1) längs des Armes (2) durch die Tatsache sichergestellt wird, daß die Schraube (25) einen Längsschlitz (21) des Armes (2) durchsetzt, indem sie irgendeine Position einnehmen kann zusammen mit den Spannstücken (9, 10, 11) und dem Auflagestück (1).

8. Schulterstütze nach einem der vorangehenden Ansprüche, dadurch gekennzeichnet, daß die Spannstücke (9, 10, 11) gegen Drehung durch die Tatsache gesichert sind, daß unrunde Partien (17, 18, 20, 23) dieser Teile einerseits ineinandergefügt sind und andererseits in einen Schlitz (21) des Armes (2) greifen.

9. Schulterstütze nach Anspruch 8, dadurch gekennzeichnet, daß die unrunden Partien (17, 18, 20, 23) der Spannstücke (9, 10, 11) auf dem zweiten und dem dritten Spannstück (10, 11) von einem Paar von diametralen Fortsätzen (20, 23) gebildet werden, die in den Längsschlitz (21) des Armes (2) drehfest eingreifen und an dem ersten und zweiten Spannstück (9, 10) durch prismatische Partien (17, 18), die ineinandergreifen.

10. Schulterstütze nach einem der vorangehenden Ansprüche, dadurch gekennzeichnet, daß das Ende (39) des Armes (2), abgekehrt dem Auflagestück, Kanten (38) hat, die parallel zueinander sind, jedoch schräg sind, daß die Befestigung des Armes an der Basis (3) der Kinnstütze (4) durch eine Schraube (41) gesichert wird, die in den Arm (2) eingreift und dessen Ende gegen den Boden des Einlasses der Basis der Kinnstütze drückt, um in einer Richtung senkrecht zu der Basis (3) der Kinnstütze (4) und dem Arm (2) die schrägen Kanten (38) des Endes des Armes gegen jene des Einlasses in Schwalbenschwanzform (40) der Basis der Kinnstütze (4) anzupressen.

## Claims

1. Shoulder rest for a violin comprising a support piece (1) intended to lie against the shoulder of the violinist, such support piece being rigidly secured to an arm (2) but in a manner to enable adjusting, on the one hand, the inclination and angle relative to such arm, and, on the other hand, the position along such arm, this latter being itself rigidly secured to the base of the chin rest (4) located under the violin, for which shoulder rest a single cap screw (25) rigidly fixes the support piece (1) to said arm (2) in the position as adjusted, both along the arm and in transversal inclination to such arm, such cap screw (25) passing through a first clamping piece (9), said support piece (1), a second clamping piece (10) and said arm (2) so as to engage with a third clamping piece (11) and thereby compress together the arm, the support piece and the first and second clamping pieces (9, 10), such shoulder rest being characterized in that the first and second clamping pieces (9, 10) are provided with complementary surfaces at least approximately in the form of respectively convex and concave spherical caps, and in that the support piece (1) exhibits a portion having a form approximating a spherical shell gripped between the first and second clamping pieces (9, 10).

2. Shoulder rest according to claim 1, characterized in that the head of said cap screw (25) bears on said first support piece.

3. Shoulder rest according to claim 1, characterized in that in the concentric position of said complementary surfaces of the first and second clamping pieces (9, 10) and of the shell-formed portion of the support piece (1), this latter is inclined relative to said arm (2), on the one hand, in the longitudinal sense of the violin in approaching the tailpiece thereof and, on the other hand, in the cross sense in going away from the violin in the direction of the E-string thereof.

4. Shoulder rest according to claim 1, 2 or 3, characterized in that said cap screw (25) passes through the support piece (1) at a point located at unequal distances from the ends of said support piece.

5. Shoulder rest according to claim 3, characterized in that said inclinations are on the order of 15°

6. Shoulder rest according claim 3, 4 or 5, characterized in that the thickness of the second clamping (10) varies progressively around the axis of such piece, in order to assure the inclinations of the support piece relative to said arm (2).

7. Shoulder rest according to one of the preceding claims, characterized in that the adjustment of the position of said support piece (1) along said arm (2) is assured in that said cap screw (25) passes through a longitudinal slot (21) in said arm (2) in which it, together with the clamping pieces (9, 10, 11) and said support piece (1), may occupy any position.

8. Shoulder rest according to one of the preceding claims, characterized in that the clamping pieces (9, 10, 11) are blocked from rotating inasmuch as the non-circular portions (17, 18, 20, 23) of such pieces are nested, on the one hand, into one another, and, on the other hand, in a slot (21) in said arm (2).

9. Shoulder rest according to claim 8, characterized in that said non-circular portions (17, 18, 20, 23) of said clamping pieces (9, 10, 11) are obtained, on the second and third clamping pieces (10, 11), by a pair of diametral spurs (20, 23) which fit into said longitudinal slot (21) in the arm (2) so as to be blocked from rotation, and on the first and second clamping pieces (9, 10), by prismatic portions (17, 18) which nest into one another.

10. Shoulder rest according to one of the preceding claims, characterized in that the end (39) of said arm (2) opposite the support piece (1) has edges (38) which are parallel to one another but inclined, in that the securing of the arm to the base (3) of the chin rest (4) is assured by a screw (41) fitted into said arm (2) and the end of which bears against the bottom of said opening in the base of the chin rest in order to apply strongly the inclined faces (38) at the end of the arm against those of the dovetail opening (40) in the base of the chin rest (4) in a direction perpendicular to the base (3) of the chin rest (4) and to said arm (2).
